# EUROPÄISCHE PATENTANMELDUNG

(11) **EP 4 628 675 A1**
(43) Veröffentlichungstag der Anmeldung: **08.10.2025**
(21) Anmeldenummer: 24167989.3
(22) Anmeldetag: 02.04.2024
(51) Int. Cl.: E04F 15/02, E04F 15/10

(54) **PLATTENFÖRMIGES BAUELEMENT**

(71) Anmelder: MeisterWerke Schulte GmbH, 59602 Rüthen-Meiste (DE)
(72) Erfinder:
(74) Vertreter: Ksoll, Peter

(57) **Zusammenfassung**

Die Erfindung betrifft ein plattenförmiges Bauelement 1, insbesondere ein Fußbodenpaneel. Das Bauelement 1 besitzt eine Mittellage 11 und eine oberseitige Nutzschicht 12 sowie einen unterseitigen Gegenzug 13. Erfindungsgemäß weist der Gegenzug 13 zumindest einen Schlitz 19 auf, welcher sich in Längsrichtung LR der Mittellage 11 erstreckt. Der Schlitz 19 ist vorzugsweise mittels Laserschneiden hergestellt und verläuft insbesondere über die gesamte Länge L des Gegenzugs 13 und durchtrennt den Gegenzug 13, vorzugsweise über deren gesamte Dicke d. Der Schlitz 19 bewirkt einen Spannungsabbau im Aufbau des Bodenelements und wirkt Verzugserscheinungen, insbesondere umgebungsbedingten Formänderungen eines Bauelements 1 entgegen.

## Beschreibung

Die Erfindung betrifft ein plattenförmiges Bauelement, insbesondere ein Fußbodenpaneel.

Oberflächenbeläge, beispielsweise Bodenbeläge, gibt es in unterschiedlichsten Ausführungsformen. Gängig sind plattenförmige Bauelemente, insbesondere Fußbodenelemente, in Form von Laminat mit Mittellagen aus verdichteten Faserstoffen. Auf der Oberseite der Mittellagen ist üblicherweise eine mehrlagig aufgebaute Nutzschicht vorgesehen. Sehr beliebt und wohnphysiologisch vorteilhaft sind auch plattenförmige Bauelemente mit einer Nutzschicht, die eine Dekor- bzw. Decklage aus Echtholz enthält. Solche Bauelemente verbreiten ein natürliches Wohnklima, sind angenehm fußwarm und gleichen Feuchtigkeitsschwankungen in der Raumluft aus, wodurch sie zu einem gesunden Raumklima beitragen. Zunehmend Verbreitung finden auch plattenförmige Bauelemente mit Oberflächen auf Basis von Holzpulver bzw. -puder, die aus einem natürlichen Gemisch aus Holzfasern, Pigmenten, Korund und Melamin-Bindemitteln bestehen. Diese Produkte sind sehr beständig, besitzen hohe Abriebfestigkeiten und sind dabei rutsch- und schlagfest sowie schwer entflammbar.

Unterseitig der plattenförmigen Bauelemente ist üblicherweise ein Gegenzug aufgebracht. Dieser dient der Formstabilität und der Feuchtigkeitsabsperrung. Des Weiteren kann unterseitig auch eine Trittschallisolierung vorgesehen sein.

Zur Verbindung der plattenförmigen Bauelemente untereinander sind diese mit Verbindungsmitteln versehen. Neben Nut- und Federverbindungen kommen heutzutage überwiegend sogenannte Klicksysteme zur Anwendung. Hierbei handelt es sich um mechanische Verbindungsmittel an den Nuten und an den Federn, welche bei in einem Oberflächenbelag benachbarten Bauelementen miteinander in rastenden Eingriff gelangen. Dies ermöglicht eine leimlose schwimmende Verlegung der Bauelemente. Zudem soll eine Fugenbildung im verlegten Oberflächenbelag durch Dehnungs- und Schrumpfungsvorgänge vermieden werden.

Plattenförmige Bauelemente und Verfahren zu deren Herstellung zählen zum Stand der Technik unter anderem durch die WO 2009/065769 A2, die EP 2 523 804 B1 oder auch die DE 10 2005 061 221 A1.

Plattenförmigen Bauelemente können auf Umwelteinflüsse reagieren, insbesondere auf Umgebungsfeuchtigkeit. Dies macht sich insbesondere bei plattenförmigen Bauelementen bemerkbar, die Lagen aus Echtholz aufweisen. Trockenes Raumklima kann zu einer Austrocknung bzw. Schrumpfung an der Oberseite der Bauelemente führen, wohingegen feuchteres Klima zur Ausdehnung und/oder Verformungen, insbesondere Schüsselungen, der Bauelemente führen kann.

Eine schwimmend zu verlegende Pakettdiele mit einer oberseitigen Deckschicht bzw. Nutzschicht aus einer einstückigen Lage Hartholz und einer Trägerplatte ist aus der DE 103 00 451 B3 bekannt. Die Trägerplatte besteht aus einer hochverdichteten Faserplatte und bildet das Kernstück der Pakettdiele. In der zum Gegenzug gerichteten Unterseite weist die Trägerplatte Schlitze auf, die sich über die gesamte Breite der Pakettdiele quer zur Längsachse erstrecken. Aufgrund der Schlitze, welche die randseitigen Nuten und Federn unterbrechen, ist die Trägerplatte in sich flexibler und Spannungen oder Verzugserscheinungen wird entgegengewirkt.

Ein mehrlagig aufgebautes plattenförmiges Bauelement in Form einer Pakettdiele, bestehend aus einer Nutzschicht aus Holz und einer Trägerplatte ist auch aus der EP 2 206 851 B1 bekannt. In der Unterseite der Trägerplatte sind Schlitze vorgesehen, welche sich über die Breite der Trägerplatte erstrecken. Eine solche Pakettdiele ist für eine Verklebung mit Untergrund vorgesehen, wobei die unterseitigen Schlitze zur Klebstoffaufnahme dienen.

Der Erfindung liegt ausgehend vom Stand der Technik die Aufgabe zugrunde, eine anwendungstechnisch und funktional weiter verbessertes plattenförmiges Bauelement zu schaffen, welches eine hohe Formstabilität aufweist, wobei insbesondere bei plattenförmigen Bauelementen, welche Lagen aus Echtholz bzw. Furnier und Holzpulver/-puderzwrischenschichten aufweisen, raumklimabedingte Verformungen begrenzt werden sollen, was besonders bei plattenförmigen Bauelementen mit einer Breite größer 160 mm, insbesondere bei Breiten größer 240 mm von Bedeutung ist.

Die Lösung dieser Aufgabe besteht nach der Erfindung in einem plattenförmigen Bauelement gemäß den Merkmalen von Anspruch 1.

Vorteilhafte Ausgestaltungen und Weiterbildungen des erfindungsgemäßen plattenförmigen Bauelements sind Gegenstand der abhängigen Ansprüche.

Bei einem erfindungsgemäßen plattenförmigen Bauelement handelt es sich insbesondere um ein Fußbodenpaneel. Es kann sich auch um ein Wand- oder Deckenpaneel handeln. Das plattenförmige Bauelement besitzt eine Mittellage. Als Mittellage kommt vorteilhafterweise eine verdichtete, insbesondere hochverdichtete Faserplatte (HDF) zur Anwendung. Üblicherweise besitzt die Mittellage eine Dicke von 4 mm bis 12 mm, vorzugsweise ist die Mittellage zwischen 5 mm und 9 mm dick. Das Material der Mittellage ist imprägniert und quellarm. Auf der Mittellage ist eine oberseitige Nutzschicht appliziert. Vorzugsweise ist die Nutzschicht mehrlagig aufgebaut. Unterseitig der Mittellage ist ein Gegenzug vorgesehen. Der Gegenzug dient der Formstabilität des Bauelements ebenso wie der Feuchtigkeitsabsperrung. Übliche Gegenzugmaterialien sind Kraftpapiere, Holzfurniere oder Harzmischungen.

Erfindungsgemäß weist der Gegenzug zumindest einen Schlitz auf, welcher sich in Längsrichtung des Gegenzugs erstreckt. Der Schlitz bewirkt einen Spannungsabbau im Aufbau des Bauelements und wirkt Verzugserscheinungen, insbesondere umgebungsbedingten Formänderungen eines Bauelements entgegen.

Die Längsrichtung des Gegenzugs entspricht der Längsrichtung des plattenförmigen Bauteils. Die Längsrichtung bezieht sich auf die längste Ausdehnung des plattenförmigen Bauelements und dessen Mittellage, Nutzschicht und Gegenzug. Der zumindest eine Schlitz erstreckt sich in Richtung entlang der Längsachse. Der Schlitz kann vorzugsweise genau in der Mittellängsachse verlaufen. Ein oder mehrere Schlitze können auch parallel zur Mittellängsachse angeordnet sein.

Es können mehrere Schlitze vorgesehen sein, welche in Längsrichtung der Mittellage und des plattenförmigen Bauelements verlaufen. Für die Praxis besonders vorteilhaft ist ein Schlitz, der sich über die gesamte Länge des Bodenpaneels und damit des Gegenzugs erstreckt. Der Schlitz verläuft von der einen Kopfseite des Bauelements bis zur anderen Kopfseite des Bauelements.

Durch die erfindungsgemäße Ausbildung des plattenförmigen Bauelements mit dem unterseitigen Schlitz in Längsrichtung des Bauelements wird Verformungen entgegengewirkt. Dabei werden insbesondere Verformungen quer zum plattenförmigen Bauelement reduziert. Dies ist insbesondere bei plattenförmigen Bauelementen in Form von Fußbodendielen bzw. -paneelen von Bedeutung, die rechteckförmig konfiguriert sind und eine größere Länge als Breite aufweisen. Bei solchen plattenförmigen Bauelementen können Verformungen quer zur Längsrichtung deutlich reduziert werden. Verformungen, die beim bestimmungsgemäßen Einsatz der Bauelemente auftreten können, insbesondere durch klimatische Umgebungsbedingungen, wird entgegengewirkt oder gänzlich unterbunden. Verzugsspannungen werden absorbiert und kompensiert. Starke Verschlüsselungen werden begrenzt, insbesondere wenn der Gegenzug auf der gesamten Länge durchtrennt ist.

Der Gegenzug ist vorzugsweise mehrlagig aufgebaut.

Der aus einer Lage oder mehreren Lagen bestehende Gegenzug weist eine Dicke auf, die vertikaler Richtung von der Unterseite des Gegenzugs bis zu Mittellage gemessen wird. Der erfindungsgemäß vorgesehene Schlitz in der Unterseite des Bodenelements weist eine Tiefe auf. Die Tiefe ist in vertikaler Richtung des Bodenelements gemessen von der Unterseite des Schlitzes in Richtung zur Mittellage. Die Tiefe des Schlitzes kann kleiner als die Dicke des Gegenzugs bemessen sein. Vorzugsweise ist die Tiefe gleich der Dicke des Gegenzugs bemessen. Der Schlitz reicht folglich bis zur Unterseite der Mittellage.

Es ist auch möglich, dass die Tiefe des Schlitzes größer ist als die Dicke des Gegenzugs. Bei einer solchen Bemessung der Tiefe des Schlitzes ist der Schlitz bis in die Mittelage geführt und schneidet auch die Mittelage an.

Im Rahmen der Erfindung ist insbesondere ein mehrlagiger Gegenzug vorgesehen. Der Gegenzug weist vorzugsweise zwei Gegenzugschichten auf, wobei eine erste Gegenzugschicht unter der Mittellage und zweite Gegenzugschicht unter der ersten Gegenzugschicht angeordnet ist. Der Schlitz weist eine Tiefe auf, die sich bis zumindest in die erste Gegenzugschicht erstreckt. Insbesondere durchtrennt der Schlitz die zweite Gegenzugschicht und die erste Gegenzugschicht vollständig über die gesamte Länge.

Eine für die Praxis besonders vorteilhafte Ausführungsform sieht vor, dass die erste Gegenzugschicht aus einer Materialmischung gebildet ist, welche Biomaterialpartikel, insbesondere Holzfasern bzw. Holzpartikel, sowie Bindemittel, insbesondere melaminbasierte Bindemittel und Additive, aufweist. Additive können Farbpigmente oder auch Rieselhilfen und verschleißbeständige Partikel bzw. antiabrasive Hilfsstoffe, insbesondere Korund, sein. Optional können weitere mineralische Bestandteile in der Materialmischung der ersten Gegenzugschicht enthalten sein.

Mineralische Bestandteile sind Mineralkomponenten wie insbesondere Silikat-Minerale, beispielsweise Feldspat, Dolomit, Basalt, Diabas oder auch Tonmineralien und/oder Magnesium. Hierbei können mehrere unterschiedliche faserförmige und/oder pulverförmige Mineralkomponenten Bestandteil der Materialmischung sein.

Die zweite untere Gegenzugschicht ist vorzugsweise ein Furnier, insbesondere handelt es sich hierbei um ein Holzfurnier oder ein Korkfurnier. Vorzugsweise besteht die zweite untere Gegenzugsschicht aus einem Furnier aus Pappel oder Birke. Eine Gegenzugschicht aus einem Holzfurnier ist nicht auf eine bestimmte Holzart beschränkt. Es können auch Gegenzugfurniere auf Basis von Weichhölzern wie Fichte oder Tanne, ebenso wie Eichenschälfurniere Anwendung finden.

Die Deckschicht besteht insbesondere aus einem nachwachsenden Rohstoff.

Es ist auch möglich, dass die Deckschicht aus einem Recyclingwerkstoff gebildet ist. Die Deckschicht kann auch ein textiles Flächengebilde, insbesondere ein Naturfasergewebe, vorzugweise durch ein Bauwollgewebe, ein Handelsgewebe oder ein Flachsgewebe gebildet sein.

Der Schlitz ist vorteilhaft schmal im Vergleich zur Breite eines Fußbodenelements. Der Schlitz kann spanend mittels Sägeblättern hergestellt sein. Für die Praxis besonders vorteilhaft ist der Schlitz mittels Laserschneiden hergestellt.

Der Schlitz ist dünner als 5 mm, vorzugsweise weist der Schlitz eine Breite im Bereich von 1,5 mm bis 2 mm auf.

Die oberseitige Nutzschicht ist insbesondere mehrlagig aufgebaut.

Besonders vorteilhaft weist die Nutzschicht eine Deckschicht und unterseitig der Deckschicht eine Zwischenschicht auf. Die Deckschicht ist die dekorgebende Schicht des plattenförmigen Bauelements.

Eine besonders vorteilhafte Ausführungsform sieht vor, dass die Deckschicht ein Furnier ist, insbesondere ist die Deckschicht durch ein Holzfurnier, insbesondere ein Echtholzfurnier oder ein Korkfurnier gebildet.

Die Zwischenschicht der Nutzschicht ist vorzugsweise aus einer Materialmischung gebildet, welche Biomaterialpartikel, insbesondere Holzpartikel, vorzugsweise Holzfasern und Holzpulver sowie Bindemittel und Additive aufweist. Das Bindemittel ist insbesondere ein melaminbasiertes Bindemittel, insbesondere Melaminharz. Additive sind Pigmente, insbesondere unlösliche farbgebende Substanzen und Korund. Weiterhin können Rieselhilfen zugegeben sein. Die Zwischenschicht ist eine sogenannte "Wood-Powder"-Schicht. Es handelt sich hierbei um eine natürliche Mixtur aus Holzfasern Pigmenten in Form von unlöslichen farbgebenden Substanzen, gegebenenfalls Kork sowie Melamin(Kunststoff)-Bindemitteln und Korund. Die Materialmischung ist wärmeverpressbar, wobei das melaminbasierte Bindemittel plastifiziert und aushärtet. Die Zwischenschicht geht mit der Decklage und der Mittellage eine feste Verbindung ein.

Die erste Gegenzugschicht des Gegenzugs ist vorzugsweise gleich aufgebaut wie die Zwischenschicht der Nutzschicht. Es handelt sich ebenfalls um eine Wood-Powder-Schicht.

Eine Wood-Powder-Schicht, gleich ob als Zwischenschicht der Nutzschicht oder als Gegenzugsschicht des Gegenzugs wird durch eine Materialmischung gebildet, die auf Basis von Holz, insbesondere Holzpartikeln, wie Holzfasern oder Holzpuder, gebildet ist. Der Anteil an Holzpartikeln liegt über 50 %, insbesondere zwischen 60 % und 90 %. Das Flächengewicht einer solchen Wood-Powder-Schicht wird zwischen 150 g/m² bis 650 g/m² eingestellt. Aufgrund des Holzgehaltes in der Wood-Powder-Schicht kann diese Schicht auf äußere Umwelteinflüsse, insbesondere ein trockenes oder feuchtes Klima reagieren, baut aber infolge der ausgehärteten Harzbestandteile, insbesondere der Melamin-Bindemittel, noch stärke Spannungen auf. In diesem Zusammenhang hat es sich als vorteilhaft erwiesen, dass nicht nur die untere zweite Gegenzuglage durch den Schlitz durchtrennt wird, sondern auch die erste Gegenzuglage, zumindest teilweise, vorzugsweise vollständig durchtrennt wird.

Ein im Rahmen der Erfindung verwendetes Furnier ist insbesondere ein Holzfurnier. Das Furnier, gleich, ob als Deckschicht oder zweite Gegenzugschicht, weist eine Dicke von 0,6 mm bis 1,2 mm auf. Bei einem Holzfurnier für die Deckschicht handelt es sich insbesondere um ein Edelholz wie Mahagoni, Teak oder Palisander. Sehr beliebt ist auch Eiche, Buche oder Ahorn. Das Holz für die Deckschicht weist eine schöne und anspruchsvolle Farbgebung sowie markante Farbkontraste und/oder Maserungen auf.

Ein Furnier für die zweite untere Gegenzuglage besteht vorzugsweise aus Birke oder Pappel.

Die Zwischenschicht der Nutzschicht ebenso wie die erste Gegenzugschicht des Gegenzugs bestehen vorzugsweise aus sogenannten Wood-Powder-Schichten. Wood-Powder-Schichten werden aus einer gebundenen Materialmischung gebildet. Hauptbestandteil der Materialmischung sind Biomaterialpartikel, insbesondere Holzpartikel sowie Bindemittel. Bei dem Bindemittel handelt es sich um ein Harz, insbesondere um ein duroplastisches Harz, vorzugsweise um ein Harnstoffharz oder um ein Melaminharz. Der Holzanteil in der Materialmischung kann zwischen 30 % und 70 % betragen. Der Harzanteil ist abgestimmt auf den Anteil an Biomaterialpartikeln und kann ebenfalls zwischen 30 % und 70 % liegen.

Die Mittellage, die Nutzschicht und der Gegenzug sind unter Temperatur- und Druckeinwirkung miteinander verpresst.

Der erfindungsgemäß vorgesehene Schlitz in der Unterseite des plattenförmigen Bauelements ergänzt das plattenförmige Bauelement mit dem Aufbau aus den miteinander verpressten Lagen synergistisch. Auch Schichten aus Wood-Powder-Materialmischungen reagieren auf trockene und feuchte klimatische Bedingungen, ähnlich zu Holz. Allerdings können Wood-Powder-Schichten infolge der härtenstabilen Bindemittelschicht, insbesondere der Melamin-Schicht, noch stärker Spannungen aufbauen. Diese Spannungen werden durch den zumindest einen vorgesehenen Längsschlitz in der Unterseite des Gegenzugs abgebaut und deutlich reduziert. Insbesondere sind hierbei sowohl die zweite unterste Gegenzugschicht, bei der es sich vorzugsweise um ein Furnier handelt, ebenso wie die erste Gegenzugschicht, bei der es sich um eine Wood-Powder-Schicht handelt, durchtrennt.

Klimaversuche haben sehr positive Ergebnisse gezeigt. Sowohl bei einem trockenen Prüfklima (rF ≤ 25 %) als auch bei einem feuchten Prüfklima (rF ≥ 75 %) haben deutlich geringere Querverformungen gezeigt.

Oberseitig der Nutzschicht kann eine Oberflächenschicht vorgesehen sein, insbesondere handelt es sich bei der Oberflächenschicht um eine abriebfeste Beschichtung und/oder eine Versiegelung und/oder eine Lackierung. Die Oberflächenschicht kann durch einen Öl- oder Wachsauftrag gebildet sein.

An den Seitenrändern der Mittellage des erfindungsgemäßen plattenförmigen Bauelements, also an den Längsseiten und den Kopfseiten, sind Verbindungsmittel ausgebildet, die Klick- und/oder Rastverbindungselemente aufweisen. Durch Koppelung von in einem Oberflächenbelag benachbarten plattenförmigen Bauelement mittels der Verbindungsmittel kann eine schwimmende Verlegung einfach und problemlos erfolgen.

Zur Herstellung von erfindungsgemäßen plattenförmigen Bauelementen wird eine großformatige Ausgangsplatte bereitgestellt. Diese besteht insbesondere aus einer hochverdichteten Faserplatte (HDF). Eine Ausgangsplatte mit einer üblichen Abmessung hat beispielsweise eine Abmessung von 2,60 m x 2,10 m. Selbstverständlich sind auch andere großformatige Abmessungen möglich. Es wird dann ein Mehrschichtkörper gebildet.

Zur Herstellung von plattenförmigen Bauelementen wird ein Mehrschichtkörper gebildet. Die unterste Lage bildet die zweite Gegenzugschicht, die insbesondere aus einem Holzfurnier besteht. Hierauf wird eine pulverförmige Materialmischung aufgebracht, welche im Wesentlichen aus Holzfaserpigmenten und Melamin-Bindemitteln nebst vorstehend angegebener Additive und/oder Zusätze besteht. Die Materialmischung ist dafür bestimmt die erste Gegenzugschicht zu bilden. Auf die Gegenzugschichten wird die großformatige Ausgangsplatte positioniert. Hierauf wird eine die Zwischenschicht bildende Materialmischung aufgebracht. Die Materialmischung ist pulverförmig und wird auf die Oberseite der Ausgangsplatte aufgetragen. Auf die Materialmischung wird oberseitig die Decklage appliziert, welche insbesondere aus Holzfurnieren besteht. Anschließend wird der Mehrschichtkörper in einer Presse zwischen einem unteren Pressblech und einem oberen Pressblech heiß verpresst. Hierbei wird die Nutzschicht und der Gegenzug fest mit der Ausgangsträgerplatte verbunden. Die Ausgangsträgerplatte bildet die Mittellage. Beim Heißverpressen wird das Harz in den Materialmischungen der Zwischenschicht, ebenso wie der ersten Gegenzug plastifiziert. Das plastifizierte Harz infiltriert die benachbarten Schichten und fügt den Schichtaufbau stoffschlüssig. Nach dem Aushärten des Harzes ist ein inniger Verbund der Schichten des plattenförmigen Bauelements hergestellt. Die Decklage und die Zwischenschicht der Nutzschicht, die Mittelage und die beiden Gegenzugschichten sind innig verbunden.

Der verpresste Mehrschichtkörper wird aus der Presse entnommen und nach dem Abkühlen in einzelne Bauelemente getrennt. Die Bauelemente werden unterseitig mit dem erfindungsgemäßen zumindest einem Schlitz versehen. Der Schlitz schneidet den Gegenzug zumindest bis in die erste Gegenzugschicht an. Vorzugsweise durchtrennt der Schlitz den Gegenzug in Längsrichtung über dessen gesamte Länge und die gesamte Dicke.

Vorzugsweise wird der Schlitz hergestellt bevor die Bauelemente randseitig profiliert werden. Dies ist vorteilhaft hinsichtlich der Planlage der Bauelemente beim Profilieren. Anschließend werden die Bauelemente randseitig profiliert und mit Verriegelungsmitteln versehen. Auf diese Weise werden einzelne plattenförmige Bauelemente hergestellt. Solche plattenförmigen Bauelemente haben vorzugsweise ein Landhausdielenformat mit Lieferlängen zwischen 700 mm und 2600 mm bei Breiten zwischen 100 mm und 350 mm.

Die Erfindung ist nachfolgend anhand eines in den Zeichnungen dargestellten Ausführungsführungsbeispiels näher beschrieben. Es zeigen:
- Figur 1: eine schematische Darstellung eines erfindungsgemäßen plattenförmigen Bauelements in einer Ansicht auf die Oberseite;
- Figur 2: das plattenförmige Bauelement in einer Ansicht auf die Unterseite;
- Figur 3: den Bereich der Längsseiten zweier einander benachbarter Bauelemente mit zueinander korrespondierenden Verriegelungsmitteln;
- Figur 4: einen Ausschnitt aus dem Bereich der Kopfseiten von zwei miteinander in Eingriff stehenden plattenförmigen Bauelementen;
- Figur 5: im Querschnitt einen Ausschnitt aus einem plattenförmigen Bauelement mit einer technisch schematisierten Darstellung des mehrlagigen Aufbaus und
- Figur 6: in vergrößeter Darstellung den Ausschnitt A aus der Figur 5.

Anhand der Figuren 1 bis 6 ist ein erfindungsgemäßes plattenförmiges Bauelement in Form eines Fußbodenpaneels 1 erläutert. Die Figuren sind technisch schematisiert und nicht maßstäblich zu verstehen.

Die Figur 1 zeigt das Fußbodenpaneel 1 in einer Ansicht auf die Oberseite.

Die Figur 2 zeigt die Ansicht auf die Unterseite des Fußbodenpaneels 1.

Ein Fußbodenpaneel 1 ist rechteckig konfiguriert mit zwei einander gegenüberliegenden langen Längsseiten 2, 3 sowie zwei einander gegenüberliegenden kurzen Kopfseiten 4, 5. Sowohl an den Längsseiten 2, 3 als auch an den Kopfseiten 4, 5 der Fußbodenpaneele 1 sind Verbindungsmittel 6, 7 vorgesehen.

Die Figur 3 zeigt jeweils die Längsseiten 2, 3 eines Fußbodenpaneels 1 in einem Querschnitt. Die Verbindungsmittel 6, 7 sind entlang der Längsseiten 2, 3 profiliert und in Form von Kupplungsnuten 8 und Kupplungsfedern 9 mit daran ausgebildeten Klick- und Rastverbindungselementen 10 ausgeführt.

Die Figur 4 zeigt einen Ausschnitt aus zwei miteinander verbundenen Fußbodenpaneelen 1 bei denen die Verbindungsmittel 6, 7 an den Kopfseiten 4, 5 in Eingriff stehen. Die Verbindungsmittel 6, 7 an den Kopfseiten 4, 5 sind hakenförmig profiliert und dafür eingerichtet und bestimmt miteinander in Eingriff zu gelangen.

Die Verbindungsmittel 6, 7 an den Längsseiten 2, 3 ebenso wie die Verbindungsmittel 6, 7 an den Kopfseiten 4, 5 sind konturmäßig aufeinander abgestimmt, so dass sie beim Verlegen von Fußbodenpaneelen 1 bei in einem Fußbodenbelag benachbarten Fußbodenpaneelen 1 in Eingriff gelangen.

Ein Fußbodenpaneel 1 weist eine Mittellage 11 und eine oberseitige Nutzschicht 12 sowie einen unterseitigen Gegenzug 13 auf. Die Mittellage 11 ist durch eine hochdichte Faserplatte (HDF) gebildet. Üblicherweise besitzt die Mittellage 11 eine Dicke zwischen 4 mm und 12 mm auf, vorzugsweise ist die Dicke 5 mm bis 9 mm.

Die oberseitig der Mittellage 11 aufgebrachte Nutzschicht 12 weist eine sichtseitige Deckschicht 14 auf. Unter der Deckschicht 14 ist eine Zwischenschicht 15 appliziert.

Die Deckschicht 14 ist ein Furnier, insbesondere ein Echtholzfurnier. Die Zwischenschicht 15 ist eine Wood-Powder-Schicht und aus einer Materialmischung gebildet, welche Biomaterialpartikel, insbesondere Holzpartikel und melaminbasierte Bindemittel sowie Additive, insbesondere Pigmente in Form von unlöslichen farbgebenden Substanzen und Korund enthält.

Der Gegenzug 13 weist zwei Gegenzugschichten 16, 17 auf. Eine erste obere Gegenzugschicht 16 ist unter der Mittellage 11 appliziert. Eine zweite untere Gegenzugschicht 17 ist unter der ersten Gegenzugschicht 16 angeordnet.

Die erste Gegenzugschicht 16, die unterseitig der Mittellage 11 und auf der zweiten Gegenzugschicht 17 vorgesehen ist, ist eine Wood-Powder-Schicht. Diese besteht ebenso wie die Zwischenschicht 15 aus einer Materialmischung, deren Hauptbestandteile Biomaterialpartikel in Form von Holzfasern/Holzpuder und melaminbasierten Bindemitteln sind. Weiterhin sind Additive und optional mineralische Bestandteile enthalten.

Die zweite Gegenzugschicht 17 ist ein Furnier. Hierbei handelt es sich vorzugsweise um ein Holzfurnier oder ein Korkfurnier.

Die Mittellage 11, die Nutzschicht 12 und der Gegenzug 13 sind unter Temperatur- und Druckeinwirkung miteinander verpresst. Beim Pressvorgang platifiziert der Harzanteil in der Zwischenschicht 15 und in der ersten Gegenzugschicht 16. Das aufgeschmolzene Harz der Zwischenschicht 15 infiltriert die Deckschicht 14. Das aufgeschmolzene Harz der ersten Gegenzugschicht 16 infiltriert die zweite untere Gegenzugschicht 17. Beim Verpressen und dem anschließenden Aushärten entsteht ein inniger Verbund zwischen der Mittellage 11 und der Nutzschicht 12 sowie der Mittellage 11 und dem Gegenzug 13.

Oberseitig der Nutzschicht 17 ist eine Oberflächenschicht 18, insbesondere eine abriebfeste Beschichtung und/oder eine Versiegelung und/oder eine Lackierung, vorgesehen.

Wie in den Figuren 5 und 6 zu erkennen, weist der Gegenzug 13 einen Schlitz 19 auf Der Schlitz 19 erstreckt sich in Längsrichtung LR des Gegenzugs 13. Der Schlitz 19 verläuft über die gesamte Länge L des Gegenzugs 13. Der Schlitz 19 erstreckt sich von einer Kopfseite 4 bis zur anderen Kopfseite 5 des Fußbodenpaneels 1.

Der Gegenzug 13 weist eine Dicke d auf. Die Dicke d ist gemessen von der Unterseite 20 der zweiten Gegenzugschicht 17 bis zum Unterseite 21 der Mittellage 11. Der Schlitz 19 weist eine Tiefe t auf, die ebenfalls in vertikaler Richtung gemessen ist. Die Tiefe t des Schlitzes 19 ist so bemessen, dass zumindest die zweite Gegenzugschicht 17 vollständig durchtrennt ist und die erste Gegenzugschicht 16 zumindest angeschnitten ist. Im dargestellten Ausführungsbeispiel ist der Gegenzug 13 über die gesamte Dicke d durch den Schlitz 19 getrennt. Der Schlitz 19 erstreckt sich folglich von der Unterseite 20 der zweiten Gegenzuschicht 17 bis zur Unterseite 21 der Mittellage 11. In diesem bevorzugten Ausführungsbeispiel ist die Tiefe t des Schlitzes 19 gleich der Dicke d des Gegenzugs 13 bemessen.

Besonders vorteilhaft ist der Schlitz 19 mittels Laserschneiden hergestellt. Grundsätzlich kann der Schlitz 19 aber auch spanabhebend, insbesondere sägetechnisch, hergestellt sein. Die Herstellung eines Schlitzes mittels Laser bzw. laserschneidtechnisch hat zwei wesentliche Vorteile. Zum einen kann der Schlitz sehr schmal ausgeführt sein, vorzugsweise kleiner als 1,5 mm und ist dadurch optisch kaum sichtbar bzw. tritt kaum in Erscheinung. Des Weiteren wirkt sich positiv aus, dass die Schneidkanten, also die Seitenkanten des Schlitzes des mittels Laser durchtrennten Gegenzugmaterials durch die Hitze des Laserschneidens quasi verschmolzen werden. Durch die Hitze des Laserstrahls und das damit einhergehende Verdampfen von Feuchtigkeit ziehen sich die Zellen zusammen. Dadurch ändern sich die Materialeigenschaften. Die Schlitzwände sind nicht mehr diffusionsoffen. Dieser Effekt wirkt sich positiv auf die Dimensionsstabilität aus und ist effektiver als bei Schlitzherstellung mittels Sägeblatt oder Fräser.

Der Schlitz 19 bewirkt einen Spannungsabbau im mehrschichtigen bzw. mehrlagigen Aufbau des Fußbodenpaneels 1. Durch den Schlitz 19 werden Verzugserscheinungen, insbesondere Formänderungen des Fußbodenpaneels 1 infolge von Temperatur- und/oder Feuchtigkeitseinflüssen reduziert. Auf diese Weise wird Verformungen des Fußbodenpaneels 1 entgegengewirkt.

### Bezugszeichen:

- 1 -: plattenförmiges Bauelement
- 2 -: Längsseite
- 3 -: Längsseite
- 4 -: Kopfseite
- 5 -: Kopfseite
- 6 -: Verbindungsmittel
- 7 -: Verbindungsmittel
- 8 -: Kupplungsnut
- 9 -: Kupplungsfeder
- 10 -: Klick- und Rastverbindungselement
- 11 -: Mittellage
- 12 -: Nutzschicht
- 13 -: Gegenzug
- 14 -: Deckschicht
- 15 -: Zwischenschicht
- 16 -: Gegenzugschicht
- 17 -: Gegenzugschicht
- 18 -: Oberflächenschicht
- 19 -: Schlitz
- 20 -: Unterseite v. 17
- 21 -: Unterseite v. 11

- d -: Dicke
- t -: Tiefe
- L -: Länge v. 13
- LR -: Längsrichtung zu 13

## Patentansprüche

1. Plattenförmiges Bauelement (1), insbesondere Fußbodenpaneel, welches eine Mittellage (11) und eine oberseitige Nutzschicht (12) sowie einen unterseitigen Gegenzug (13) aufweist, **dadurch gekennzeichnet, dass** der Gegenzug (13) zumindest einen Schlitz (19) aufweist, welcher sich in Längsrichtung (LR) des Gegenzugs (13) erstreckt.

2. Bauelement nach Anspruch 1, **dadurch gekennzeichnet, dass** der Schlitz (19) sich über die Länge (L) des Gegenzugs (13) erstreckt.

3. Bauelement nach Anspruch 1 oder 2, **dadurch gekennzeichnet, dass** der Gegenzug (13) eine Dicke (d) und der Schlitz (19) eine Tiefe (t) aufweist, wobei die Tiefe (t) des Schlitzes (19) keiner oder gleich (≤) der Dicke (d) des Gegenzugs (13) bemessen ist.

4. Bauelement nach Anspruch 1 oder 2, **dadurch gekennzeichnet, dass** der Gegenzug (13) eine Dicke (d) und der Schlitz (19) eine Tiefe (t) aufweist, wobei die Tiefe (t) des Schlitzes (19) größer (>) als die Dicke (d) des Gegenzugs (13) bemessen ist und der Schlitz (19) bis in die Mittellage (11) geführt ist.

5. Bauelement nach einem der Ansprüche 1 bis 4, **dadurch gekennzeichnet, dass** der Gegenzug (13) zwei Gegenzugschichten (16, 17) aufweist, wobei eine erste Gegenzugschicht (16) unter der Mittellage (11) und eine zweite Gegenzugschicht (17) unter der ersten Gegenzugschicht (16) angeordnet ist, wobei der Schlitz (19) sich zumindest bis in die erste Gegenzugschicht (16) erstreckt.

6. Bauelement nach Anspruch 5, **dadurch gekennzeichnet, dass** die erste Gegenzugschicht (16) aus einer Materialmischung gebildet ist, welche Biomaterialpartikel, insbesondere Holzfasern, und Bindemittel, insbesondere melaminbasierte Bindemittel, sowie Additive und optional mineralischen Bestandteile aufweist.

7. Bauelement nach Anspruch 5 oder 6, **dadurch gekennzeichnet, dass** die zweite Gegenzugschicht (17) ein Furnier, insbesondere ein Holzfurnier oder ein Korkfurnier, ist.

8. Bauelement nach einem der Ansprüche 1 bis 7, **dadurch gekennzeichnet, dass** der Schlitz (19) mittels Laserschneiden hergestellt ist.

9. Bauelement nach einem der Ansprüche 1 bis 8, **dadurch gekennzeichnet, dass** die Nutzschicht (12) eine Deckschicht (14) und unterseitig der Deckschicht (14) eine Zwischenschicht (15) aufweist.

10. Bauelement nach Anspruch 9, **dadurch gekennzeichnet, dass** die Deckschicht (14) ein Furnier, insbesondere ein Holzfurnier oder ein Korkfurnier, ist.

11. Bauelement nach Anspruch 9 oder 10, **dadurch gekennzeichnet, dass** die Zwischenschicht (15) aus einer Materialmischung gebildet ist, welche Biomaterialpartikel, insbesondere Holzfasern, und Bindemittel, insbesondere melaminbasierte Bindemittel, sowie Additive und optional mineralische Bestandteile aufweist.

12. Bauelement nach einem der Ansprüche 1 bis 11, **dadurch gekennzeichnet, dass** die Mittellage (11), die Nutzschicht (12) und der Gegenzug (13) unter Temperatur- und Druckeinwirkung miteinander verpresst sind.

13. Bauelement nach einem der Ansprüche 1 bis 12, **dadurch gekennzeichnet, dass** oberseitig der Nutzschicht (12) eine Oberflächenschicht (18), insbesondere eine abriebfeste Beschichtung und/oder eine Versiegelung und/oder eine Lackierung, vorgesehen ist.

14. Bauelement nach einem der Ansprüche 1 bis 12, **dadurch gekennzeichnet, dass** an Seitenrändern der Mittellage (11) Verbindungsmittel (6, 7) mit Klick- und/oder Rastverbindungselementen (10) ausgebildet sind.

15. Bauelement nach einem der Ansprüche 1 bis 14, **dadurch gekennzeichnet, dass** die Mittellage (11) eine hochdichte Faserplatte (HDF) ist.

## Geänderte Patentansprüche

### Geänderte Patentansprüche gemäss Regel 137(2) EPÜ.

1. Plattenförmiges Bauelement (1), insbesondere Fußbodenpaneel, welches eine Mittellage (11) und eine oberseitige Nutzschicht (12) sowie einen unterseitigen Gegenzug (13) aufweist, wobei der Gegenzug (13) zumindest einen Schlitz (19) aufweist, welcher sich in Längsrichtung (LR) des Gegenzugs (13) erstreckt, **dadurch gekennzeichnet, dass** der Schlitz (19) mittels Laserschneiden hergestellt ist, wobei der Schlitz (19) kleiner als 1,5 mm schmal ausgeführt ist und der Schlitz (19) sich über die gesamte Länge (L) des Gegenzugs (13) erstreckt.

2. Bauelement nach Anspruch 1, **dadurch gekennzeichnet, dass** die Seitenkanten des Schlitzes (19) des mittels Laser durchtrennten Gegenzugmaterials durch die Hitze des Laserschneidens quasi verschmolzen sind und durch die Hitze des Laserstrahls und das damit einhergehende Verdampfen von Feuchtigkeit sich die Zellen zusammenziehen und sich die Materialeigenschaften ändern, so dass die Schlitzwände nicht mehr diffusionsoffen sind.

3. Bauelement nach Anspruch 1 oder 2, **dadurch gekennzeichnet, dass** der Gegenzug (13) eine Dicke (d) und der Schlitz (19) eine Tiefe (t) aufweist, wobei die Tiefe (t) des Schlitzes (19) keiner oder gleich (≤) der Dicke (d) des Gegenzugs (13) bemessen ist.

4. Bauelement nach Anspruch 1 oder 2, **dadurch gekennzeichnet, dass** der Gegenzug (13) eine Dicke (d) und der Schlitz (19) eine Tiefe (t) aufweist, wobei die Tiefe (t) des Schlitzes (19) größer (>) als die Dicke (d) des Gegenzugs (13) bemessen ist und der Schlitz (19) bis in die Mittellage (11) geführt ist.

5. Bauelement nach einem der Ansprüche 1 bis 4, **dadurch gekennzeichnet, dass** der Gegenzug (13) zwei Gegenzugschichten (16, 17) aufweist, wobei eine erste Gegenzugschicht (16) unter der Mittellage (11) und eine zweite Gegenzugschicht (17) unter der ersten Gegenzugschicht (16) angeordnet ist, wobei der Schlitz (19) sich zumindest bis in die erste Gegenzugschicht (16) erstreckt.

6. Bauelement nach Anspruch 5, **dadurch gekennzeichnet, dass** die erste Gegenzugschicht (16) aus einer Materialmischung gebildet ist, welche Biomaterialpartikel, insbesondere Holzfasern, und Bindemittel, insbesondere melaminbasierte Bindemittel, sowie Additive und optional mineralischen Bestandteile aufweist.

7. Bauelement nach Anspruch 5 oder 6, **dadurch gekennzeichnet, dass** die zweite Gegenzugschicht (17) ein Furnier, insbesondere ein Holzfurnier oder ein Korkfurnier, ist.

8. Bauelement nach einem der Ansprüche 1 bis 7, **dadurch gekennzeichnet, dass** die Nutzschicht (12) eine Deckschicht (14) und unterseitig der Deckschicht (14) eine Zwischenschicht (15) aufweist.

9. Bauelement nach Anspruch 8, **dadurch gekennzeichnet, dass** die Deckschicht (14) ein Furnier, insbesondere ein Holzfurnier oder ein Korkfurnier, ist.

10. Bauelement nach Anspruch 8 oder 9, **dadurch gekennzeichnet, dass** die Zwischenschicht (15) aus einer Materialmischung gebildet ist, welche Biomaterialpartikel, insbesondere Holzfasern, und Bindemittel, insbesondere melaminbasierte Bindemittel, sowie Additive und optional mineralische Bestandteile aufweist.

11. Bauelement nach einem der Ansprüche 1 bis 10, **dadurch gekennzeichnet, dass** die Mittellage (11), die Nutzschicht (12) und der Gegenzug (13) unter Temperatur- und Druckeinwirkung miteinander verpresst sind.

12. Bauelement nach einem der Ansprüche 1 bis 11, **dadurch gekennzeichnet, dass** oberseitig der Nutzschicht (12) eine Oberflächenschicht (18), insbesondere eine abriebfeste Beschichtung und/oder eine Versiegelung und/oder eine Lackierung, vorgesehen ist.

13. Bauelement nach einem der Ansprüche 1 bis 12, **dadurch gekennzeichnet, dass** an Seitenrändern der Mittellage (11) Verbindungsmittel (6, 7) mit Klick- und/oder Rastverbindungselementen (10) ausgebildet sind.

14. Bauelement nach einem der Ansprüche 1 bis 13, **dadurch gekennzeichnet, dass** die Mittellage (11) eine hochdichte Faserplatte (HDF) ist.
